# EUROPÄISCHE PATENTSCHRIFT

(11) **EP 0 304 830 B1**
(45) Veröffentlichungstag und Bekanntmachung des Hinweises auf die Patenterteilung: **07.08.1991**
(21) Anmeldenummer: 88113551.1
(22) Anmeldetag: 20.08.1988
(51) Int. Cl.: E06B 3/30

(54) **Rahmen aus miteinander verbundenen Tragprofilabschnitten aus Holz, Kunststoff oder einem Verbundwerkstoff**
Frame composed of structural members of wood, plastics or compound materials
Cadre composé de profilés porteurs en bois, matière plastique ou matière composite

(30) Priorität: 22.08.1987 DE 3728024
(43) Veröffentlichungstag der Anmeldung: 01.03.1989
(73) Patentinhaber: FIRMA CHR. AHRENS, D-24116 Kiel (DE)
(72) Erfinder: Ahrens, Johannes Christoph, D-2300 Kiel 17 (DE); Post, Klaus-Peter, D-7531 Neuhausen (DE)
(74) Vertreter: Döring, Rudolf

(56) Entgegenhaltungen:
- EP-A- 0 159 458
- AT-B- 297 290
- DE-A- 2 013 370
- DE-A- 3 334 332
- GB-A- 966 116
- US-A- 4 067 163

## Beschreibung

Die Erfindung betrifft einen Rahmen aus miteinander verbundenen Tragprofilabschnitten aus Holz, Kunststoff oder einem Verbundwerkstoff, insbesondere für Fenster oder Türen, auf dessen Außenseite Abdeckprofilschienen mit über ihre Breite verteilten, im Querschnitt L- oder T-förmigen Stegen gehalten sind, und die eine Gleitführung für wenigstens ein Halteelement aus Kunststoff bilden, welches über die gesamte Länge des Tragprofilabschnittes in den jeweiligen Tragprofilabschnitt und die Gleitführung eingreift, um eine Relativbewegung der Abdeckprofilschienen gegenüber den Tragprofilabschnitten parallel zur Rahmenebene zuzulassen.

Es sind Rahmen bekannt (DE-PS 2419462), bei denen das in den Tragprofilabschnitt und in die Gleitführung der Abdeckprofilschienen eingreifende Halteelement die Form eines Pilzes aufweist und mit seinem Schaft in einer Bohrung des Tragprofilabschnittes aufgenommen ist, während der Kopfteil in die Gleitführung der Abdeckprofilschiene eingreift und nach Art einer Hammerkopfschraube in diese Gleitführung einrenkbar ist. Zu diesem Zweck wirkt der Schaft des pilzförmigen Halteelementes mit einem in einer quer zum Schaft verlaufenden Bohrung des Tragprofilabschnittes aufgenommenen Sicherungs- und Gewindestift zusammen, welcher sowohl die Verdrehung des Schaftes um seine Längsachse bewirkt als auch dessen Sicherung gegen Herausziehen aus der Bohrung in dem Tragprofilabschnitt.

Es sind weiterhin Fenster- oder Türrahmen der einleitend genannten Art bekannt, bei denen der aus den Tragprofilabschnitten aus Holz und der aus den Abdeckprofilschienen aus Metall bestehende Rahmen vorgefertigt wird und bei denen die genannten Rahmen dann so miteinander verbunden werden, daß eine allseitige Ausdehnung des Metallrahmens gegenüber dem Holzrahmen gewährleistet wird (DE-GM 1959702). Zur Verbindung des Metallrahmens mit dem Holzrahmen sind bei der bekannten Ausführung von dem Metallrahmen getrennte durchgehende metallische Leisten vorgesehen, die im Querschnitt L- oder U-förmig ausgeführt sind, deren in den Holzrahmen eingreifende Schenkel mit einer Hinterschneidung und aufgebrachtem Kleber ausgerüstet sind, während der andere Schenkel jeweils einen auf dem Holzrahmen aufliegenden Steg oder Schenkel des Metallprofilrahmens gegen den Holzrahmen drückt. Durch die reine Druckauflage der genannten Leisten auf den Metallprofilrahmen wird eine Bewegung des Metallrahmens gegenüber dem Holzrahmen möglich.

Schließlich ist es noch bekannt (DE-GM 1901535), zur Befestigung eines Leichtmetall-Fensterprofils an einen Holzrahmen das Leichtmetall-Fensterprofil mit einer Gleitführung in Form einer C-Nut auszurüsten, in welche T-förmige Halterungsstücke eingreifen, die ihrerseits einen in eine Nut des Holzrahmens einschiebbaren Steg aufweisen. Dieser Steg ist hinterschnitten ausgebildet und zur Sicherung gegen Herausziehen mittels eines Klebstoffen in der Nut befestigt. Auch hier sollen der Metall- und der Holzrahmen jeweils vorgefertigt und dann mittels der in den Metallrahmen eingeschobenen Halterungsstücke miteinander verbunden werden.

Bei der Herstellung von Rahmen der vorbeschriebenen Art ist es erforderlich, jeweils die einzelnen zu verbindenden Tragprofilabschnitte und Abdeckprofilschienen auf Länge zu schneiden, sie im Falle einrenkbarer Halteelemente einander anzupassen und entsprechende Ausnehmungen in die Tragprofilabschnitte einzubringen. Bei getrennter Herstellung des Metall- und Holzrahmens ergibt sich die gleiche Notwendigkeit des paßgerechten Zuschnittes der jeweiligen Rahmenteile. Die über die gesamte Länge der Tragprofilabschnitte verlaufenden Halteelemente bzw. die T-förmigen Halterungsstücke können beim Zusammenfügen der Rahmen nicht formschlüssig in die Tragprofilabschnitte eingreifen, sondern werden in den entsprechenden Nuten der Tragprofilabschnitte lediglich durch den Klebstoff oder Leim gehalten.

Der Erfindung liegt die Aufgabe zugrunde, eine sichere und formschlüssige Verbindung der über die gesamte Länge der Tragprofilabschnitte und Abdeckprofilschienen in diese eingreifenden Halteelemente aus Kunststoff zu erreichen und aus dem Tragprofil und der Abdeckschiene bestehende Rahmenteile in beliebiger Länge mit äußerst geringem Bearbeitungsaufwand herzustellen, aus denen dann den jeweiligen Rahmenabmessungen angepaßte Abschnitte gefertigt werden.

Gelöst wird vorstehende Aufgabe durch die kennzeichnenden Merkmale des Anspruches 1.

Bei dem neuen Rahmen ist es ebenso wie bei den bekannten Ausführungen lediglich erforderlich, in die Tragprofilabschnitte eine längsverlaufende, jedoch hinterschnittene Ausnehmung einzubringen, die einen Längskanal bildet, welcher zusammen mit der diesem Längskanal gegenüberliegenden Gleitführung der Abdeckprofilschiene durch Einspritzen des Kunststoffes gefüllt wird, wobei der Kunststoff nach dem Aushärten den Verbindungskörper bildet, der sich über die gesamte Länge des Tragprofiles mit der aufgebrachten Abdeckprofilschiene erstreckt. Durch das Einspritzen des Kunststoffes ist es problemlos, den von den Stirnseiten zugänglichen, von dem Tragprofil und der Gleitführung gebildeten Kanal auch über längere Strecken, beispielsweise einige Meter, zu füllen und somit auf der gesamten Länge der Rahmenteile einen sicheren formschlüssigen Verbund zu erhalten, der es ermöglicht, diesen in großer Länge hergestellten Rahmenteil beliebig zu unterteilen, um Abschnitte für die Fertigung des jeweiligen Rahmens zu erhalten.

Die zwischen der Auflagefläche der Gleitführung und dem Tragprofil vorgesehene Zwischenschicht mit gleitender Oberfläche sorgt dafür, daß trotz des über die gesamte Länge des Tragprofilabschnittes wirksamen Verbindungskörpers eine unterschiedliche Ausdehnung der Abdeckschiene gegenüber dem Tragprofilabschnitt ermöglicht wird, ohne daß dabei eine Kraftübertragung von der Abdeckschiene auf den Tragprofilabschnitt oder umgekehrt erfolgt. Zugleich wird durch die Verringerung des Gleitwiderstandes zwischen den sich unterschiedlichen ausdehnenden Werkstoffen das Auftreten störender Geräusche vermieden.

Die in beliebiger Länge herstellbaren Rahmenteile, bestehend aus den Tragprofilen mit den Abdeckprofilschienen, können zur Weiterverarbeitung in die jeweiligen Abschnitte unterteilt werden, wobei derartige Zuschnitte der Rahmenteile nicht nur für die Fertigung von Fenster- bzw. Türrahmen, sondern auch zur Herstellung von Rahmen für Fachwerke, wie Pfosten-Riegel-Konstruktionen für Fassadenverkleidungen oder dgl., verwendet werden können.

Die Gleitführung in der Abdeckprofilschiene und die hinterschnittene Ausnehmung in dem Tragprofilabschnitt können sehr verschiedene Formen haben. Eine besonders einfache Lösung ergibt sich in Verbindung mit den Merkmalen des Anspruches 2.

Die Zwischenschicht mit den gleitförmigen Oberflächen, welche in der Kontaktebene zwischen dem Tragprofilabschnitt und der Abdeckprofilschiene vorgesehen ist, kann als streifenförmiger Kunststoffkörper gemäß Anspruch 3 oder aber auch als ein der Gleitführung oder Ausnehmung angepaßtes Gleitprofilteil nach den Ansprüchen 4 und 5 ausgebildet sein. Diese letztgenannte Ausführung hat den Vorteil, daß das Gleitprofilteil in der zugehörigen Ausnehmung fixiert gehalten ist, ehe der Verbindungskörper durch Einspritzen des Kunststoffes in die korrespondierenden Nuten des Tragprofilteiles und der Abdeckschiene eingebracht wird.

Da das Einschieben des Gleitprofilteiles in die zugehörige Nut längs des Tragprofiles bzw. längs der Abdeckprofilschiene mit zunehmender Länge der vorgenannten Teile zu Schwierigkeiten wegen zu großen Reibwiderstandes führen kann, empfiehlt es sich, bei Tragprofilteilen großer Länge eine geteilte Ausführung des Gleitprofilteiles gemäß Anspruch 7 zu verwenden.

Bei der weiteren zweckmäßigen Ausgestaltung nach Anspruch 8 wird die Herstellung und Montage der Rahmenteile wesentlich erleichtert, da das Gleitprofilteil bei dieser Ausführung das Tragprofil und die Abdeckprofilschiene vor Einbringen des Verbindungskörpers gegeneinander zentriert ausgerichtet hält.

Schließlich wird durch eine Ausgestaltung nach Anspruch 9 eine besonders sichere Abdichtwirkung zwischen dem Gleitprofilteil und dem Tragprofilabschnitt erzielt.

Die Erfindung wird nachfolgend anhand schematischer Zeichnungen an einem Ausführungsbeispiel näher erläutert.

Es zeigen:

- Fig. 1: einen horizontalen Schnitt durch einen gemäß der Erfindung ausgebildeten Rahmen,
- Fig. 2: einen Schnitt durch den Rahmen nach Fig. 1 in einer senkrechten Ebene,
- Fig. 3 bis 5: Querschnitte durch unterschiedlich ausgebildete Gleitprofilteile, die bei den Rahmen nach den Fig. 1 und 2 verwendet werden.

In dem Ausführungsbeispiel der Fig. 1 und 2 besteht der insgesamt mit 1 bezeichnete Blendrahmen aus lotrecht verlaufenden Tragprofilabschnitten 3 und horizontal verlaufenden Tragprofilabschnitten 23 aus Massivholz, die jeweils auf ihren Außenseiten durch Abdeckprofilschienen 4 abgedeckt sind. Die Abdeckprofilschienen 4 sind mit über ihre Breite verteilten, im Querschnitt L- bzw. T-förmigen Stegen ausgerüstet.

In dem Blendrahmen 1 ist in dem Beispiel ein insgesamt mit 2 bezeichneter Flügelrahmen gehalten, der aus massiven Tragprofilabschnitten 20 besteht, die ebenfalls aus Holz hergestellt sind. In dem Ausführungsbeispiel ist angenommen, daß es sich um einen beweglichen Flügelrahmen 2 handelt, der mit einer Isolierverglasung 21 ausgerüstet ist. Bei der Verglasung des Ausführungsbeispiels handelt es sich um eine Druckverglasung. Die zwischen Dichtungen 50 und 51 gehaltene Isolierverglasung wird zu diesem Zweck mittels einer Druckschiene 52, die mit einer in den Tragprofilabschnitten 20 gehaltenen Verankerungsschiene 52a verbunden ist, in den Falz der Tragprofilabschnitte 20 des Flügelrahmens gedrückt.

Die Druckschiene 52 ist als Profilschiene ausgebildet und weist auf ihrem dem Blendrahmen zugekehrten Ende eine Anlagefläche für die Abdeckprofilschiene 4 des Blendrahmens 1 auf. Die Abdeckprofilschiene 4 ist an ihrem dem Flügel 2 zugekehrten Ende mit einer Abwinkelung 12 versehen, welche sich im geschlossenen Zustand des Flügels 2 unter Zwischenanordnung einer Dichtung 53 auf der Druckschiene 52 abstützt.

Weiterhin ist zwischen den Tragprofilabschnitten 20 des Flügelrahmens 2 und den Tragprofilabschnitten 3 und 23 des Blendrahmens 1 eine Dichtung 22 angeordnet, so daß im geschlossenen Zustand der zwischen dem Flügel 2 und dem Blendrahmen 1 befindliche Spaltraum zweifach nach außen hin abgedichtet ist.

Die Abdeckprofilschienen 4 des Blendrahmens 1 stützen sich mit ihren angeformten Stegen auf der Flachseite 7 der Tragprofilabschnitte 3 und 23 ab. Zwei einander zugekehrte L-förmige Stege der Abdeckprofilschienen 4 bilden dabei als Gleitführung eine C-förmige Profilnut 9 bzw. 18. Dieser von den C-förmigen Profilnuten 9 bzw. 18 gebildeten Gleitführung gegenüberliegend ist in den Tragprofilabschnitten 3 und 23 des Blendrahmens 1 eine hinterschnittene Ausnehmung 8 vorgesehen, die in dem dargestellten Beispiel eine schwalbenschwanzförmige Nut bildet. Diese Ausnehmung 8 erstreckt sich über die gesamte Länge der Tragprofilabschnitte 3 bzw. 23 fluchtend mit den C-förmigen Profilnuten 9 bzw. 18. In die C-förmige Profilnut 9 bzw. 18 und die hinterschnittene Nut 8 ist ein durch Einspritzen eines Kunststoffes gebildeter Verbindungs- körper 11 vorgesehen, welcher sowohl in der Abdeckschiene 4 als auch in den Tragprofilabschnitten 3 und 23 formschlüssig gehalten ist und hierdurch zu einer sicheren Fixierung der Abdeckprofilschienen 4 in bezug auf die Tragprofilabschnitte 3 und 23 gewährleistet.

Zwischen der Auflagefläche der von der C-förmigen Profilnut 9 bzw. 18 gebildeten Gleitführung und der Flachseite 7 der Tragprofilabschnitte 3 und 23 sind Gleitschichten 10 gehalten, die in einfachster Form von einem streifenförmigen Kunststoffkörper gebildet sein können.

In den Fig. 3 bis 5, welche vergrößerte Darstellungen von Kunststoffprofilteilen wiedergeben, sind Ausführungsformen von Gleitprofilteilen gezeigt, welche als integrale Bestandteile die Gleitschichten 10 aufweisen.

Gemäß Fig. 3 sind die Gleitschichten 10 integrale Bestandteile von L-förmigen Gleitprofilteilen 13.

Gemäß den Fig. 4 und 5 sind die Gleitprofilteile 30 in ihrem Querschnitt den Gleitführungen 9 bzw. 18 der Abdeckprofilschiene 4 angepaßt, so daß sie nach Art von Innenauskleidungen in die entsprechende C-förmige Profilnut der Abdeckschiene 4 eingeschoben werden können. Im eingeschobenen Zustand liegen die Gleitschichten 10 zwischen der als Kontaktebene wirksamen Außenfläche 7 der Tragprofilabschnitte 3 bzw. 23 und der Abdeckprofilschiene 4, so daß die Abdeckprofilschiene 4 gegenüber den Tragprofilabschnitten 3 und 23 zum Ausgleich unterschiedlicher Längenänderungen entsprechende Bewegungen ausführen kann.

Die Gleitprofilteile 30 der Fig. 4 und 5 sind in ihrem Querschnitt dem Inneren der C-förmigen Nut 9 bzw. 18 angepaßt. Sie können längs den genannten C-förmigen Nuten 9 bzw. 18 eingeschoben werden.

Durch die L-förmige Gestaltung der Gleitprofilteile 13 sowie durch entsprechende Ansätze 33 der Gleitprofilteile 30 greifen die genannten Gleitprofilteile in die schwalbenschwanzförmige Nut 8 des Tragprofilabschnittes ein, so daß auf diese Weise die Abdeckprofilschiene 4 in vorbestimmter Lage gegenüber den Tragprofilabschnitten 3 bzw. 23 ausgerichtet gehalten wird, bevor in die in Fluchtung liegenden Nuten 8 der Tragprofilabschnitte 3 und 23 sowie 9 bzw. 18 der Abdeckschiene 4 der Verbindungskörper 11 durch Einspritzen eines Kunststoffes eingebracht wird. Zu diesem Zweck werden zweckmäßigerweise die auszufüllenden Nuten an dem einen Ende dicht verschlossen, ehe die Einspritzung des dann aushärtenden Kunststoffes zur Bildung des Verbindungskörpers 11 erfolgt.

In den Fig. 4 und 5 ist durch die Schnittlinien 36 in dem Mittelschenkel 34 der Gleitprofilteile 30 angedeutet, daß diese auch längsgeteilt sein können, so daß jede Hälfte des Gleitprofilteiles in die entsprechende C-förmige Nut 9 bzw. 18 der Abdeckschiene 4 schnappartig eingebracht werden kann.

Die Fig. 4 zeigt außerdem, daß die von dem Gleitprofilteil 30 gebildete Zwischenschicht 10 auf ihrer der Außenfläche 7 des Tragprofilabschnittes 3 bzw. 23 zugekehrten Seite eine Zahnung 37 aufweisen kann, durch die eine Verbesserung der Abdichtung zwischen der Gleitschicht 10 und den genannten Tragprofilabschnitten erreicht wird.

Die Fig. 2 und 4 zeigen, daß das Gleitprofilteil 30 etwas schmaler gehalten ist als die C-förmige Nut 18 der Gleitführung der Abdeckschiene 4. Um dennoch das Gleitprofilteil 30 zentriert in der genannten C-förmigen Profilnut 18 zu halten, weist der Mittelsteg 34 des Gleitprofilteiles 30 seitliche Verlängerungsstege 35 auf, die elastisch verformbar sind. Diese halten das Gleitprofilteil 30 in vorbestimmter ausgerichteter Lage in der C-förmigen Profilnut 18. Bei Relativbewegungen quer zur Längsrichtung der Nut können sich die Stege 35 verformen, so daß auch querverlaufende Relativbewegungen zwischen der Abdeckprofilschiene 4 und den Tragprofilabschnitten 3 und 23 möglich sind.

## Patentansprüche

1. Rahmen aus miteinander verbundenen Tragprofilabschnitten aus Holz, Kunststoff oder einem Verbundwerkstoff, insbesondere für Fenster oder Türen, auf dessen Außenseite Abdeckprofilschienen mit über ihre Breite verteilten, im Querschnitt L-oder T-förmigen Stegen gehalten sind, und die eine Gleitführung für wenigstens ein Halteelement aus Kunststoff bilden, welches über die gesamte Länge des Tragprofilabschnittes in den jeweiligen Tragprofilabschnitt und die Gleitführung eingreift, um eine Relativbewegung der Abdeckprofilschienen gegenüber den Tragprofilabschnitten parallel zur Rahmenebene zuzulassen, **dadurch gekennzeichnet**, daß jeder Tragprofilabschnitt (3, 23) des Rahmens eine der Gleitführung (9 bzw. 18) in der zugehörigen Abdeckprofilschiene (4) gegenüberliegende und mit dieser fluchtende hinterschnittene Ausnehmung (8) aufweist, daß das Halteelement als in die Gleitführung und die Ausnehmung des Tragprofilabschnittes durch Einspritzen eines Kunststoffes gebildeter Verbindungskörper (11) vorgesehen und zwischen der Auflagefläche der Gleitführung und dem Tragprofilabschnitt eine Zwischenschicht (10) mit gleitender Oberfläche vorgesehen ist.

2. Rahmen nach Anspruch 1, **dadurch gekennzeichnet**, daß die Ausnehmung in dem oder jedem Tragprofilabschnitt (3, 23) als schwalbenschwanzförmige Nut (8) und die Gleitführung als C-förmige Profilnut (9 bzw. 18) ausgebildet sind.

3. Rahmen nach Anspruch 1 oder 2, **dadurch gekennzeichnet**, daß die Zwischenschicht (10) mit der gleitförmigen Oberfläche von je einem streifenförmigen Kunststoffkörper (13) gebildet ist.

4. Rahmen nach Anspruch 1 oder 2, **dadurch gekennzeichnet**, daß zur Bildung der Zwischenschicht (10) in der Gleitführung (9,18) oder der Ausnehmung des Tragprofilabschnittes (3, 23) ein der Gleitführung oder Ausnehmung angepaßtes Gleitprofilteil (30) mit in der Kontaktebene (7) zwischen dem Tragprofilabschnitt und der Abdeckprofilschiene liegenden Schenkeln angeordnet ist.

5. Rahmen nach Anspruch 4, **dadurch gekennzeichnet**, daß das Gleitprofilteil (30) einen etwa Ω-förmigen Querschnitt aufweist und in die C-förmige Profilnut (9 bzw. 18) der Abdeckprofilschiene (4) eingeschoben ist.

6. Rahmen nach Anspruch 5, **dadurch gekennzeichnet**, daß das Gleitprofilteil (30) an seinem in der C-förmigen Profilnut (9 bzw. 18) liegenden Bereich (34) elastisch verformbare seitliche Zentrierstege (35) aufweist.

7. Rahmen nach einem der Ansprüche 4 bis 6, **dadurch gekennzeichnet**, daß das Gleitprofilteil (30) entlang der Mittellängsebene geteilt ist und die jeweiligen Hälften schnappartig in die C-förmige Profilnut (9,18) der Abdeckschiene (4) einsetzbar sind.

8. Rahmen nach einem der vorhergehenden Ansprüche, **dadurch gekennzeichnet**, daß der die Zwischenschicht (10) bildende Kunststoffkörper oder das Gleitprofilteil (13 bzw. 30) an den inneren Kanten der in der Kontaktebene (7) liegenden Abschnitte über die Kontaktebene hinaus in die Ausnehmung (8) des Tragprofilabschnittes (3 bzw. 23) eingreifende leistenförmige Zentriervorsprünge (33) aufweist.

9. Rahmen nach einem der vorhergehenden Ansprüche, **dadurch gekennzeichnet**, daß die Kunststoffkörper oder Schenkel des Gleitprofilteiles (13 bzw. 30) zur Bildung der Zwischenschicht (10) auf ihrer dem Tragprofilabschnitt zugekehrten Seite gezahnt ausgebildet sind (37).

## Revendications

1. Châssis constitué par des sections de profilés porteurs reliées entre elles et réalisées en bois, en matière plastique ou en un matériau composite, en particulier pour des fenêtres ou des portes, sur le côté extérieur duquel sont maintenus des rails profilés de recouvrement qui comprennent des nervures réparties sur leur largeur et en forme de L ou de T en section transversale et qui constituent un guidage en glissement pour au moins un élément de retenue en matière plastique, lequel pénètre dans la section de profilé porteur correspondante et dans le guidage en glissement sur toute la longueur de la section de profilé porteur, afin de permettre un déplacement relatif des rails profilés de recouvrement par rapport aux sections de profilés porteurs parallèlement au plan du châssis, caractérisé par le fait que chaque section de profilé porteur (3, 23) du châssis comporte un évidement en contre-dépouille (8) qui fait face au guidage en glissement (9 ou 18, respectivement) ménagé dans le rail profilé de recouvrement associé (4) et qui est aligné sur celui-ci, et par le fait que l'élément de retenue est prévu sous la forme d'un corps de liaison (11) formé par injection d'une matière plastique dans le guidage en glissement et dans l'évidement de la section de profile porteur, et qu'une couche intermédiaire à surface glissante (10) est prévue entre la surface d'appui du guidage en glissement et la section de profilé porteur.

2. Châssis selon la revendication 1, caractérisé par le fait que l'evidement ménagé dans la section de profilé porteur (3, 23) ou dans chacune d'elles est réalisé sous la forme d'une rainure en queue d'aronde (8), et que le guidage en glissement l'est sous la forme d'une rainure profilée en forme de C (9 ou 18, respectivement).

3. Châssis selon la revendication 1 ou 2, caractérisé par le fait que la couche intermédiaire à surface glissante (10) est constituée à chaque fois par un corps en matière plastique (13) en forme de bande.

4. Châssis selon la revendication 1 ou 2, caractérisé par le fait qu'en vue de former la couche intermédiaire (10), une pièce profilée de glissement (30) est disposée dans le guidage en glissement (9, 18) ou dans l'évidement de la section de profilé porteur (3, 23), cette pièce étant asjustée au guidage en glissement ou à l'évidement et comprenant des ailes situéses dans le plan de contact (7) entre la section de profile porteur et le rail profile de recouvrement.

5. Châssis selon la revendication 4, caractérisé par le fait que la pièce profilée de glissement (30) présente une section transversale sensiblement en forme de Ω, et qu'elle est enfoncée dans la rainure profilée en forme de C (9 ou 18, respectivement) du rail profilé de recouvrement (4).

6. Châssis selon la revendication 5, caractérisé par le fait que la pièce profilée de glissement (30) présente des nervures latérales de centrage élastiquement déformables (35) dans sa région (34) située dans la rainure profilée en forme de C (9 ou 18, respectivement).

7. Châssis selon l'une des revendications 4 à 6, caractérisé par le fait que la pièce profilée de glissement (30) est divisée le long de son plan longitudinal médian et que chaque moitié peut être insérée à la manière d'un encliquetage dans la rainure profilée en forme de C (9, 18) du rail profilé de recouvrement (4).

8. Châssis selon l'une des revendications précédentes, caractérisé par le fait que le corps en matière plastique qui constitue la couche intermédiaire (10) ou la pièce profilée de glissement (13 ou 30, respectivement) présente, sur les bords intérieurs des sections situées dans le plan de contact (7), des prolongements de centrage (33) en forme de baguettes qui pénètrent au-delà du plan de contact dans l'évidement (8) de la section de profilé porteur (3 ou 23, respectivement).

9. Châssis selon l'une des revendications précédentes, caractérisé par le fait qu'en vue de la formation de la couche intermédiaire (10), les corps en matière plastique ou les ailes de la pièce profilée de glissement (13 ou 30, respectivement) sont réalisées en étant dentelées (37) sur leur côté tourné vers la section de profilé porteur.

## Claims

1. A frame made of connected supporting profile portions comprising wood, plastics or a composite material, more particularly for windows or doors, on the outside of which are held covering profile rails having arms distributed across their width and L- or T-shaped in cross section, and which form the one sliding guide for at least one holding element made of plastics which engages across the whole length of the supporting profile portion into the respective supporting profile portion and the sliding guide, in order to allow relative movement of the covering profile rails with respect to the supporting profile portions parallel to the plane of the frame, **characterised in that** each supporting profile portion (3, 23) of the frame has a recess (8) which is undercut and is in alignment with the rail (4) and is opposite the sliding guide (9 and/or 18) in the related covering profile rail (4), that the holding element is provided as a connecting member (11) formed by spraying in a plastics into the sliding guide and the recess of the supporting profile portion and an intermediate layer (10) with a sliding surface is provided between the contact surface of the sliding guide and the supporting profile portion.

2. A frame according to claim 1, **characterised in that** the recess is formed in the or each supporting profile portion (3, 23) as a dovetailed groove (8) and the sliding guide is formed as a C-shaped profiled groove (9 and/or 18).

3. A frame according to claim 1 or 2, **characterised in that** the intermediate layer (10) with the sliding surface is formed by a respective strip-like plastics member (13).

4. A frame according to claim 1 or 2, **characterised in that** a sliding profile part (3) matched to the sliding guide or recess is arranged for forming the intermédiate layer (10) in the sliding guide (9, 18) or the recess of the supporting profile portion (3, 23), having arms lying in the contact plane (7) between the supporting profile portion and the covering profile rail.

5. A frame according to claim 4, **characterised in that** the sliding profile part (3) has an aproximately -shaped cross section and is pushed into the C-shaped profiled groove (9 and/or 18) of the covering profile rail (4).

6. A frame according to claim 5, **characterised in that** the sliding profile part (30) has resiliently deformable lateral centring arms at its region (34) lying in the C-shaped profiled groove (9 and/or 18).

7. A frame according to any one of claims 4 to 6, **characterised in that** the sliding profile part (30) is divided along the centre longitudinal plane and the respective halves may be inserted snap-like into the C-shaped profiled groove (9, 18) of the covering rail (4).

8. A frame according to any one of the preceding claims, **characterised in that** the plastics member forming the intermediate layer (10) or the sliding profile part (13 and/or 30) has on the inner edges of the portions lying in the contact plane (7) strip-like centring projections (33) engaging into the recess (8) of the supporting profile portion (3 and/or 23) beyond the contact plane.

9. A frame according to any one of the preceding claims, **characterised in that** the plastics members or arms of the sliding profile part (13 and/or 30) for forming the intermediate layer (10) are toothed (37) on their side facing the supporting profile portion.
